# EUROPÄISCHE PATENTSCHRIFT

(11) **EP 0 703 045 B1**
(45) Veröffentlichungstag und Bekanntmachung des Hinweises auf die Patenterteilung: **25.03.1998**
(21) Anmeldenummer: 95110194.8
(22) Anmeldetag: 30.06.1995
(51) Int. Cl.: B25G 3/28

(54) **Verfahren zur Herstellung eines Hammers**
Method of making a hammer
Procédé pour fabriquer un marteau

(30) Priorität: 30.08.1994 DE 9414187 U
(43) Veröffentlichungstag der Anmeldung: 27.03.1996
(73) Patentinhaber: Bremer, Hermann, 42369 Wuppertal (DE)
(72) Erfinder: Bremer, Hans-Herbert, D-42369 Wuppertal (DE)
(74) Vertreter: Mentzel, Norbert, Dipl.-Phys.

(56) Entgegenhaltungen:
- EP-A- 0 088 268
- EP-A- 0 394 701
- EP-A- 0 412 030
- CH-A- 91 379
- DE-A- 3 307 969
- DE-U- 8 408 487
- DE-U- 9 205 632
- GB-A- 1 023 759

## Beschreibung

Die Erfindung bezieht sich auf ein Verfahren zur Herstellung eines Hammers, der einen Hammerkopf mit zugehörigem Hammerauge aufweist, wobei der Hammerkopf auf einem genormten Werkzeugstiel aus Holz mittels einer in eine Bohrung einschraubbaren Holzschraube und einer eine Bohrung enthaltenden gehärteten Sicherungsplatte sowie einem Ringkeil befestigt wird, so dass der Hammer mit Stiel eine feste Einheit bildet.

Bei den nach den bekannten Verfahren hergestellten Hämmern, wie z.B. bekannt aus der DE-A-3 307 969, gibt es keine Schutzhülsen, die den Holzstiel bei Fehlschlägen vor Beschädigungen oder Abbrechen schützen. Es fehlen weiterhin gesonderte Mittel zur Aufnahme der den Schaft der Holzschraube umgebenden konischen Metallhülse. Bei dieser bekannten Ausführungsform liegt die Metallscheibe zur Aufnahme der Holzschraube im Hammerauge des Hammerkopfes, d.h. das Hammerauge muss zur Aufnahme der Metallscheibe verändert, d.h. mechanisch bearbeitet werden.

Bei einem nach einem anderen Verfahren hergestellten Hammer, wie z.B. bekannt aus dem DE-U-84 08 487.1, wird zur Sicherung des Stieles am Stielende ein Keil in den Stiel eingepresst, der den Stiel spreizt und festhält. Ferner ist eine Stielschutzhülse vorgesehen.

Da Holz ein lebender Werkstoff ist, kommt es häufig vor, dass die Stiele bei trockener Lagerung - besonders im Winter, wenn viel geheizt wird - schrumpfen und nicht mehr fest mit dem Hammerkopf verbunden sind. Nicht selten kommt es dann zu Unfällen, weil sich der Hammerkopf vom Stiel löst und unkontrolliert wegfliegt.

Der Erfindung liegt die Aufgabe zugrunde, die bekannten Verfahren zur Herstellung eines Hammers in der Weise zu verbessern, dass bei dem mit diesem Verfahren hergestellten Hammer eine Verbindung zwischen genormten Werkzeugstiel und Hammerkopf geschaffen wird, die so sicher ist, dass sie sich **niemals** ungewollt lösen kann, und die so einfach ist, dass sie von jedem Nicht-Fachmann vorgenommen werden kann. Zusätzlich soll der Holzstiel bei Fehlschlägen vor Beschädigungen und Abbrechen geschützt werden.

Die Aufgabe wird gelöst durch die im kennzeichnenden Teil des Patentanspruches 1 angegebenen Verfahrensschritte und zusätzlichen Merkmale. Durch das erfindungsgemäße Verfahren wird erstmalig ein Hammer geschaffen, mit einer Verbindung zwischen genormten Holzstiel und Hammerkopf, die sich niemals ungewollt lösen kann, und die so einfach ist, dass sie von jedem Nicht-Fachmann vorgenommen werden kann. Zusätzlich wird der Holzstiel bei Fehlschlägen vor Beschädigungen und Abbrechen geschützt.

Der mit dem erfindungsgemäßen Verfahren hergestellte Hammer hat einen genormten Holzstiel, der am Stielende mit einer gehärteten Schutzhülse versehen wird. Die gehärtete Schutzhülse hat eine durchgehende Bohrung, die genau der Abmessung des Holzstieles entspricht. Die Abmessung der gehärteten Schutzhülse ist so gefertigt, dass der Holzstiel, der im Einstielbereich konisch ist, fest in die gehärtete Schutzhülse eingepresst wird und so weit aus der Hülse hervorragt, wie für die Befestigung im Hammerkopf benötigt wird. Die gehärtete Schutzhülse kann zusätzlich durch Schrauben, Nieten oder Einkerbungen fest mit dem Stiel verbunden werden.

Der Holzstiel mit gehärteter Schutzhülse wird bis zum Anschlag, d.h. bis zum festen Anliegen der gehärteten Schutzhülse am Hammerkopf in das Hammerauge eingetrieben. Der Holzstiel wird durch Einschlagen eines Ringkeiles gespreizt und im Hammerauge befestigt. Eine gehärtete Sicherungsplatte, die größer ist als die Abmessung des Hammerauges, wird durch Einschrauben einer Holzschraube in den Holzstiel fest mit dem Hammerkopf und dem Holzstiel verbunden.

Die Figuren der Zeichnungen zeigen den mit dem erfindungsgemäßen Verfahren hergestellten Hammer in einem Ausführungsbeispiel. Es wird dabei der Holzstiel 1 mit einer gehärteten Schutzhülse 4 bestückt, die zusätzlich durch Schrauben, Nieten oder Einkerbungen gesichert werden kann. Der Holzstiel 1 wird so weit in die gehärtete Schutzhülse 4 eingepresst, dass die aus der gehärteten Schutzhülse 4 heraustretende Länge des Holzstieles 1 der Höhe des Hammerkopfes 5 entspricht. Der Holzstiel 1 mit der gehärteten Schutzhülse 4 wird so weit in das Hammerauge 6 eingetrieben, bis die gehärtete Schutzhülse 4 am Hammerkopf 5 fest anliegt. In die Bohrung 3 für den Ringkeil 7 des Holzstieles 1 wird der Ringkeil 7 eingeschlagen, der den Holzstiel 1 auseinanderspreizt und fest im Hammerauge 6 befestigt. Zusätzlich wird die gehärtete Sicherungsplatte 9 mit der Holzschraube 11 befestigt. Die Holzschraube 11 durchquert die Bohrung 10 der gehärteten Sicherungsplatte 9 und die Bohrung 8 des Ringkeiles 7 und wird in die Bohrung 2 für die Holzschraube 11 des Holzstieles 1 festgeschraubt. Durch die Verbindung der gehärteten Sicherungsplatte 9 mit dem Hammerkopf 5, dem Ringkeil 7 und dem Holzstiel 1 wird der Hammer mit Stiel 12 zu einer Einheit, die sich unbeabsichtigt nicht mehr lösen lässt.

## Patentansprüche

1. Verfahren zur Herstellung eines Hammers, der einen Hammerkopf (5) mit zugehörigem Hammerauge (6) aufweist, wobei der Hammerkopf auf einem genormten Werkzeugstiel (1) aus Holz mittels einer in eine Bohrung (2) einschraubbaren Holzschraube (11) und einer eine Bohrung (10) enthaltenden gehärteten Sicherungsplatte (9) sowie einem Ringkeil (7) befestigt wird, so daß der Hammer mit Stiel eine feste Einheit bildet,
**gekennzeichnet** durch folgende Verfahrensschritte und zusätzliche Merkmale:
a) auf den Holzstiel (1) wird eine gehärtete Schutzhülse (4) gepreßt,
b) die Schutzhülse (4) wird so weit auf den Holzstiel (1) gepreßt, daß sie nach dem Einstielen des Holzstieles (1) in das Hammerauge (6) am Hammerkopf (5) fest anliegt,
c) die Schutzhülse (4) wird durch Schrauben oder Nieten oder durch Einkerbungen fest mit dem Holzstiel (1) verbunden,
d) der Holzstiel (1) wird mit der Bohrung (2) zur Aufnahme der Holzschraube (11) und mit einer Bohrung (3) zur Aufnahme des Ringkeiles (7) versehen, wobei die Bohrungen (2 und 3) genau zentrisch eingebracht werden,
e) der Holzstiel (1) mit Schutzhülse (4) wird so weit in das Hammerauge (6) eingetrieben, bis die Schutzhülse (4) fest am Hammerkopf anliegt,
f) der in das Hammerauge (6) eingetriebene Holzstiel (1) mit Schutzhülse (4) wird durch Einschlagen des Ringkeiles (7) in die Ringkeil-Bohrung (3) mit dem Hammerkopf (5) befestigt,
g) das Ende des in den Hammerkopf (5) eingestielten Holzstieles (1) wird mit der gehärteten Sicherungsplatte (9) versehen, die die Bohrung (10) aufweist, welche koaxial zu der Ringkeil-Bohrung (3) und der Holzschrauben-Bohrung (2) ist,
h) die Sicherungsplatte (9) wird durch Einschrauben der Holzschraube (11), die die Bohrung (10) der Sicherungsplatte (9) und den Ringkeil (7) durchquert, in die Holzschrauben-Bohrung (2) mit dem eingestielten Holzstiel verbunden,
i) der Holzstiel (1) mit Schutzhülse (4) wird durch Befestigen der Sicherungsplatte (9) mit der Holzschraube (11) fest mit dem Hammerkopf (5) verbunden, so dass ein unbeabsichtigtes Lösen von Hammerkopf (5) und Holzstiel (1) verhindert wird.

## Claims

1. A method of making a hammer which has a hammer head (5) with associated shaft hole (6), wherein the hammer head is fixed on a standardized tool shaft (1) of wood by means of a wood screw (11) which can be screwed into a bore (2) and a hardened securing plate (9) having a bore (10) as well as by means of an annular wedge member (7) so that the hammer forms a fixed unit with the shaft, characterised by the following method steps and additional features :
a) a hardened protective sleeve (4) is pressed on to the wood shaft (1),
b) the protective sleeve (4) is pressed so far on to the wood shaft (1) that after the wood shaft (1) is fitted into the shaft hole (6) in the hammer head the protective sleeve bears firmly against the hammer head (5),
c) the protective sleeve (4) is fixedly connected to the wood shaft (1) by screwing or riveting or by indentations,
d) the wood shaft (1) is provided with the bore (2) for receiving the wood screw (11) and with a bore (3) for receiving the annular wedge member (7), wherein the bores (2 and 3) are disposed precisely concentrically,
e) the wood shaft (1) with protective sleeve (4) is driven so far into the shaft hole (6) in the hammer head that the protective sleeve (4) bears firmly against the hammer head,
f) the wood shaft (1), which is driven into the shaft hole (6) in the hammer head, with protective sleeve (4), is fixed to the hammer head (5) by the annular wedge member (7) being driven into the bore (3) for receiving same,
g) the end of the wood shaft (1) which is fitted into the hammer head (5) is provided with the hardened securing plate (9) having the bore (10) which is coaxial with respect to the bore (3) for receiving the annular wedge member and the wood screw bore (2),
h) the securing plate (9) is connected to the wood shaft which is fitted into the hammer head by screwing the wood screw (11) which passes through the bore (10) in the securing plate (9) and the annular wedge member (7) into the wood screw bore (2), and
i) the wood shaft (1) with protective sleeve (4) is fixedly connected to the hammer head (5) by fixing the securing plate (9) with the wood screw (11) so that unintentional loosening of the hammer head (5) and the wood shaft (1) is prevented.

## Revendications

1. Procédé de fabrication d'un marteau présentant une tête de marteau (5) avec un oeil de marteau (6) associé, la tête de marteau étant fixée sur un manche à outil normalisé (1) en bois au moyen d'une vis à bois (11) susceptible d'être vissée dans un alésage (2) et d'une plaque de retenue trempée (9) comportant un alésage ou passage (10) ainsi que d'une clavette annulaire (7), de sorte que le marteau avec manche forme une unité rigide,
caractérisé par les étapes de procédé suivantes et les caractéristiques additionnelles suivantes :
a) une douille de protection trempée (4) est montée à force sur le manche en bois (1),
b) la douille de protection trempée (4) est montée à force sur le manche en bois (1) suffisamment loin pour qu'elle vienne s'appuyer rigidement sur la tête de marteau (5) après l'emmanchement du manche en bois (1) dans l'oeil (6) du marteau,
c) la douille de protection trempée (4) est reliée rigidement au manche en bois (1) par des vis ou par des rivets ou des encoches.
d) le manche en bois (1) est pourvu d'un alésage (2) destiné à recevoir la vis à bois (11) et d'un alésage (3) pour recevoir la clavette annulaire (7), les alésages (2 et 3) étant réalisés exactement centrés,
e) le manche en bois (1) avec la douille de protection (4) est enfoncé dans l'oeil de marteau (6) jusqu'à ce que la douille de protection (4) s'appuie rigidement sur la tête de marteau,
f) le manche en bois (1) enfoncé dans l'oeil de marteau (6) avec la douille de protection (4) est fixé à la tête de marteau (5) en frappant la clavette annulaire (7) pour l'enfoncer dans l'alésage prévu pour la clavette annulaire (3),
g) l'extrémité du manche en bois (1) emmanché dans la tête de marteau (5) est munie de la plaque de retenue (9) qui présente l'alésage (10) qui est coaxial à l'alésage prévu pour la clavette annulaire (3) et à l'alésage prévu pour la vis à bois (2),
h) la plaque de retenue (9) est reliée au manche en bois emmanché en vissant la vis à bois (11), qui traverse l'alésage (10) de la plaque de retenue (9) et la clavette annulaire (7), dans l'alésage prévu pour la vis à bois (2),
i) le manche en bois (1) avec la douille de protection (4) est relié rigidement à la tête de marteau (5) en fixant la plaque de retenue (9) avec la vis à bois (11), de relle sorte qu'une séparation intempestive de la tête de marteau (5) et du manche en bois (1) soit empêchée.
